# EUROPÄISCHE PATENTSCHRIFT

(11) **EP 0 059 311 B1**
(45) Veröffentlichungstag und Bekanntmachung des Hinweises auf die Patenterteilung: **12.09.1984**
(21) Anmeldenummer: 82100426.4
(22) Anmeldetag: 22.01.1982
(51) Int. Cl.: C10B 39/14, C10B 39/02, B65D 90/04

(54) **Für den Transport von heissen Schüttgütern, insbesondere von Koks, geeigneter Transportkübel**
Transport container for bulky goods, particularly for hot coke
Réservoir de transport de produits chauds en vrac, plus particulièrement pour du coke chaud

(30) Priorität: 04.03.1981 DE 3108149
(43) Veröffentlichungstag der Anmeldung: 08.09.1982
(73) Patentinhaber: Krupp Koppers GmbH, 45143 Essen (DE)
(72) Erfinder: Schmid, Karl, Dr., Dipl.-Chem., D-4300 Essen 1 (DE); Heinrichs, Bernhard, D-4640 Wattenscheid (DE)

## Beschreibung

Die Erfindung betrifft einen mit einer Auskleidung versehenen Transportkübel, der für den Transport von heissen Schüttgütern, insbesondere von Koks, geeignet ist.

Derartige Transportkübel werden beispielsweise für den Transport des heissen Kokses vom Koksofen zum Kühlschacht einer Kokstrockenkühlanlage benötigt. Wegen der dabei auftretenden hohen Temperaturen, die in der Grössenordnung von ca. 1000°C liegen, sind die Transportkübei normalerweise an ihrer Innenseite mit einer Auskleidung aus einem hierfür geeigneten feuerfesten keramischen Material versehen. Beim Einfüllen des heissen Kokses in den Transportkübel ist die feuerfeste keramische Auskleidung desselben jedoch einer hohen mechanischen und thermischen Belastung ausgesetzt, wobei die Auskleidung insbesondere der mechanischen Belastung durch den einfallenden heissen Koks nicht lange standhält. Die Auskleidung führt darüber hinaus zu einem Wärmestau, der die mechanische Belastbarkeit des hierfür verwendeten feuerfesten Materials zusätzlich vermindert. Die dabei an der Auskleidung auftretenden Schäden können zwar unter Anwendung von für diesen Zweck geeigneten keramischen Stampf- und Spritzmassen repariert werden. Die Durchführung derartiger Reparaturen ist jedoch ausserordentlich zeitraubend, da erhebliche Standzeiten für die Abkühlung der Auskleidung sowie das nachfolgende Trocknen der Reparaturstellen erforderlich sind.

Die Erfindung liegt deshalb die Aufgabe zu Grunde, einen Transportkübel der eingangs genannten Art mit einer verbesserten Innenauskleidung zu schaffen, die sich durch eine wesentlich höhere Dauerstandfestigkeit bei den vorstehend geschilderten Bedingungen sowie durch eine kostengünstige, einfache und schnelle Reparaturmöglichkeit auszeichnet.

Derder Lösung dieser Aufgabe dienende Transportkübel ist erfindungsgemäss dadurch gekennzeichnet, dass an der Innenseite der Kübelwand mehrere übereinander angeordnete, quer umlaufende und mit einer Lochung versehene Stahlleisten angebracht sind, an denen der Auskleidung dienende Panzerplatten lose so eingehängt sind, dass dieselben überlappend und gegeneinander versetzt angeordnet sind.

Dadurch wird eine gute Volldeckung der Innenseite der Kübelwand erreicht.

Weitere Einzelheiten der erfindungsgemässen Konstruktion sollen nachfolgend an Hand der Abbildungen erläutert werden. Es zeigen hierbei:
Fig. 1 einen Schnitt durch einen Teil der Kübelwand, der den Wandaufbau erkennen lässt;
Fig. 2 einen Teil desTransportkübels in perspektivischer Darstellung, wobei man die erfindungsgemässe Anordnung der Panzerplatten erkennen kann, und
Fig. 3 eine Draufsicht auf einen Teil der Kübelwand mit daran angeordneter Stahlleiste.

In Fig. 1 ist ein Schnitt durch einen Teil der Kübelwand 1 mit den auf der Innenseite angeordneten Panzerplatten 2 dargestellt. Letztere weisen in ihrer Rückseite die Stifte 3 auf, mit denen sie in der Lochung der Stahlleisten 4 lose eingehängt sind. Die Fig. 1 zeigt dabei einen typischen Wandaufbau, bei dem sich die in mehreren Reihen übereinander angeordneten Panzerplatten 2 überlappen. Man erkenntferner aus Fig. 1, dass die Panzerplatten 2 im vorliegenden Falle an ihrer Unterkante abgerundet sind. Es ist aber ebenso möglich, dass die Panzerplatten 2 an ihrer Unterkante keine Abrundung aufweisen, sondern gerade aufliegen. Die Panzerplatten 2 bestehen vorzugsweise aus einem Schleissfesten Gussmaterial, wie z.B. Hämatit-Gusseisen, da sich dieses Material unter den weiter oben dargestellten Bedingungen als besonders geeignet erwiesen hat. Bei dem Ausführungsbeispiel in Fig. 1 sind die Stahlleisten 4 unmittelbarer Bestandteil der Kübelwand 1. Natürlich ist es auch möglich, diese Stahlleisten 4 nachträglich auf der Innenseite der Kübelwand 1 durch geeignete Massnahmen, wie z.B. Aufschweissen oder Aufschrauben, anzubringen.

Wie eine gute Volldeckung der Innenseite der Kübelwand 1 durch die Panzerplatten 2 erreicht werden kann, zeigt die Fig. 2, die einen Teil des Transportkübels in perspektivischer Darstellung wiedergibt. Man erkennt aus der Abbildung ganz deutlich, dass die Panzerplatten 2 überlappend und gegeneinander versetzt angeordnet sind, so wie es normalerweise der Anordnung der Dachziegel auf einem Dach entspricht. Selbstverständlich ist dabei die Form des Transportkübels nicht an die in Fig. 2 dargestellte Form gebunden.

Fig. 3 zeigt schliesslich einen Teil der Kübelwand 1 mit daran angeordneter Stahlleiste 4 in der Draufsicht. Hierbei erkennt man, dass die Lochung der Stahlleisten 4 aus zwei verschiedenen Löchern, nämlich aus den Langlöchern 5 und den Rundlöchern 6 bestehen kann. Während letztere der Einhängung der Panzerplatten 2 mittels der Stifte 3 dienen, sind die Langlöcher 5 deshalb vorgesehen, damit in dem Zwischenraum zwischen den Panzerplatten 2 und der Kübelwand 1 die Luftzirkulation und Wärmeabfuhr verbessert wird.

Es liegt auf der Hand, dass beim erfindungsgemässen Transportkübel im Schadensfalle ein rasches Auswechseln einzelner beschädigter Panzerplatten ohne weiteres möglich ist. Im Gegensatz zu Transportkübeln mit keramischer Auskleidung entfallen hier lange Standzeiten bei der Reparatur.

Vorstehend sind die Vorteile der erfindungsgemässen Vorrichtung im Hinblickaufderen Anwendung zum Transport von heissem Koks erläutert worden. Das schliesst selbstverständlich nicht aus, dass die erfindungsgemässe Vorrichtung auch zum Transport anderer Schüttgüter geeignet ist, insbesondere solcher, bei denen ähnliche Bedingungen wie beim Heisskokstransport vorliegen.

## Patentansprüche

1. MiteinerAuskleidungversehenerTransportkübel, derfür den Transport von heissen Schüttgütern, insbesondere von Koks, geeignet ist, dadurch gekennzeichnet, dass an der Innenseite der Kübelwand (1) mehrere übereinander angeordnete, quer umlaufende und mit einer Lochung versehene Stahlleisten (4) angebracht sind, an denen der Auskleidung dienende Panzerplatten (2) lose so eingehängt sind, dass dieselben überlappend und gegeneinander versetzt angeordnet sind.

2. Transportkübel nach Anspruch 1, dadurch gekennzeichnet, dass die Panzerplatten (2) an der Rückseite Stifte (3) für die Einhängung an den Stahlleisten (4) aufweisen.

3. Transportkübel nach den Ansprüchen 1 und 2, dadurch gekennzeichnet, dass die Panzerplatten (2) aus Hämatit-Gusseisen bestehen.

4. Transportkübel nach den Ansprüchen 1 bis 3, dadurch gekennzeichnet, dass die Stahlleisten Lang- (5) und Rundlöcher (6) aufweisen. gegeneinander versetzt angeordnet sind.

2. Transportkübel nach Anspruch 1, dadurch gekennzeichnet, dass die Panzerplatten (2) an der Rückseite Stifte (3) für die Einhängung an den Stahlleisten (4) aufweisen.

3. Transportkübel nach den Ansprüchen 1 und 2, dadurch gekennzeichnet, dass die Panzerplatten (2) aus Hämatit-Gusseisen bestehen.

4. Transportkübel nach den Ansprüchen 1 bis 3, dadurch gekennzeichnet, dass die Stahlleisten Lang- (5) und Rundlöcher (6) aufweisen.

## Claims

1. Transport bucket, which is provided with a lining and is suitable for transporting hot materials in bulk, especially for transporting coke, characterised in that a plurality of steel ledges (4) are attached, in a superimposed arrangement, to the inner surface of the bucket wall (1), these ledges extending transversaly around the wall and being provided with perforations, armour plates (2) serving as the lining being loosely suspended on these ledges, in such a way that they overlap and are staggered with respect to each other.

2. Transport bucket according to claim 1, characterised in that the armour plates (2) possess pins (3) on the rear surface, for hooking into the steel ledges (4).

3. Transport bucket according to claims 1 and 2, characterised in that the armour plates (2) are made from haematite cast iron.

4. Transport bucket according to claims 1 to 3, characterised in that the steel ledges possess elongated holes (5) and circular holes (6).

## Revendications

1. Benne de transport munie d'un doublage, convenant au transport de matières chaudes en vrac, en particulier de coke, caractérisée par le fait que sur le côté intérieur de la paroi (1 ) de la benne sont appliquées plusieurs bandes d'acier (4) superposées, faisant le tour transversalement et munies d'une perforation, auxquelles des plaques de blindage (2) servant au doublage sont accrochées librement, de telle sorte que celles-ci sont disposées avec chevauchement et avec décalage entre elles.

2. Benne de transport selon la revendication 1, caractérisée par le fait que les plaques de blindage (2) présentent à l'arrière des broches (3) pour l'accrochage aux bandes d'acier (4).

3. Benne de transport selon les revendications 1 et 2, caractérisée par le fait que les plaques de blindage (2) sont formées de fonte hématite.

4. Benne de transport selon les revendications 1 à 3, caractérisée par le fait que les bandes d'acier présentent des trous oblongs (5) et des trous ronds (6).
